# EUROPÄISCHE PATENTSCHRIFT

(11) **EP 0 847 459 B1**
(45) Veröffentlichungstag und Bekanntmachung des Hinweises auf die Patenterteilung: **11.08.1999**
(21) Anmeldenummer: 96913442.8
(22) Anmeldetag: 30.04.1996
(51) Int. Cl.: D06B 3/18, D06B 7/08

(54) **VORRICHTUNG ZUM AUFTRAGEN EINER BEHANDLUNGSFLÜSSIGKEIT AUF EINE WARENBAHN**
DEVICE FOR APPLYING A TREATMENT LIQUID TO A WEB
DISPOSITIF POUR APPLIQUER UN LIQUIDE DE TRAITEMENT SUR UNE BANDE DE TISSU

(30) Priorität: 29.08.1995 DE 19531663
(43) Veröffentlichungstag der Anmeldung: 17.06.1998
(73) Patentinhaber: Küsters Zittauer Maschinenfabrik GmbH, 02763 Zittau (DE)
(72) Erfinder: LISON, Ingo, D-02782 Seifhennersdorf (DE); PFEIFFER, Peter, D-02785 Olbersdorf (DE); GREIF, Steffen, D-02794 Spitzkunnersdorf (DE)
(74) Vertreter: Palgen, Peter, Dipl.-Phys. Dr.
(86) Internationale Anmeldenummer: DE9600744
(87) Internationale Veröffentlichungsnummer: WO9708375

(56) Entgegenhaltungen:
- EP-A- 0 566 832
- DE-A- 3 733 996

## Beschreibung

Die Erfindung bezieht sich auf eine Vorrichtung der dem Oberbegriff des Anspruchs 1 entsprechenden Art.

Derartige Vorrichtungen sind aus der DE-PS 14 60 265 und der DE 37 33 996 C2 bekannt. Bei den bekannten Ausführungsformen ist in der "gegenüberliegenden Seitenfläche" des Troges, dem aufblasbaren Schlauch gegenüber, ein weiterer derartiger aufblasbarer Schlauch angeordnet, so daß die Warenbahn zwischen den Schläuchen hindurchläuft.

Der weitere Schlauch hat auf seiner Seite einen seinem Querschnitt entsprechenden Platzbedarf zur Folge, so daß die konstruktive Freiheit an dieser Stelle eingeschränkt ist.

Bei der aus der DE-PS 14 60 265 bekannten Ausführungsform verläuft die Warenbahn unterhalb der zusammenwirkenden Schläuche vertikal nach unten weiter und passiert ein Quetschwalzenpaar, in welchem aufgetragene Behandlungsflüssigkeit zumindest teilweise abgequetscht wird. Auch bei der DE 37 33 996 C2 läuft die Warenbahn unterhalb der Schläuche vertikal nach unten weiter und wird dann in einigem Abstand über eine Umlenkwalze geführt.

Es gibt Behandlungen von textilen Warenbahnen, bei denen die Warenbahn nach dem Auftragen der Behandlungsflüssigkeit eine starke Tendenz zum Schrumpfen zeigt. Dies ist besonders ausgeprägt der Fall, wenn Baumwollware mit einer Lauge getränkt wird, wie es beim Mercerisierprozeß der Fall ist.

Der starken Schrumpfneigung wird beim Mercerisieren dadurch entgegengewirkt, daß die Warenbahn nach dem Auftragen der Mercerisierlauge in einer sogenannten gebundenen Warenbahnführung gehalten wird, bei der die Warenbahn über eine Folge von aneinander anliegenden oder praktisch aneinander anliegenden Umlenkwalzen geleitet wird und zwischen den Umlenkwalzen keinerlei freie Warenbahnstrecke auftritt. Auf dem Umfang der Umlenkwalzen wird die Warenbahn durch die durch den Warenbahnzug zustande kommende Reibung festgehalten und am Schrumpfen gehindert.

Ein Chrakteristikum der gattungsgemäßen Auftragsvorrichtungen ist die Möglichkeit, die Warenbahn mit einer relativ hohen Menge an Behandlungsflüssigkeit im Bereich von 100 bis 200 % des Flächengewichts zu tränken. Die Warenbahn wird an den Schläuchen gleichmäßig abgestreift und verläßt die Auftragsvorrichtung mit einer Beladung, die mit anderen Auftragsvorrichtungen nicht ohne Probleme zu erreichen ist. Dabei ist die Beladung beidseitig und wird durch das Passieren des Schlitzes zwischen den Schläuchen sogar noch etwas in das Innere der Warenbahn einmassiert.

Es hat sich gezeigt, daß, wenn mit einer gattungsgemäßen Auftragsvorrichtung Mercerisierlauge auf eine textile Warenbahn aufgetragen wird, die Schrumpfung praktisch spontan eintritt. Die sich aus der DE-PS 14 60 265 und der DE 37 33 996 C2 ergebenden freien Warenbahnstrekken führen bei einer derartigen Verwendung der Auftragsvorrichtung schon zu unzuträglichen Schrumpfungsbeträgen.

Ausgehend von diesem Problem liegt der Erfindung die Aufgabe zugrunde, eine gattungsgemäße Auftragsvorrichtung so auszugestalten, daß die nach dem Verlassen des Spaltes an der Schlauchanordnung bis zum Erreichen einer gebundenen Warenbahnführung gegebene freie Warenbahnstrecke möglichst kurz wird.

Diese Aufgabe wird durch die in Anspruch 1 wiedergegebene Erfindung gelöst.

Es wurde gefunden, daß die nur einseitige Anbringung des aufblasbaren Schlauches keine Einbuße der Auftragsqualität und der Abdichtung des Troges nach unten zur Folge hat. Dadurch wird auf der dem vorhandenen Schlauch gegenüberliegenden Seite Platz gespart, um mit der Umlenkwalze möglichst dicht an den Schlauchspalt heranrücken zu können.

Dem gleichen Ziel dient die Ausbildung des Gegenträgers nach Anspruch 2 mit einer konkaven Unterseite, die im Radius dem Umfang der Umlenkwalze angepaßt ist und durch die eine in den Zwickel zwischen der nach unten laufenden Warenbahn und der von ihr tangierten Umlenkwalze hinuntergreifende Spitze gebildet ist, der der Schlauch gegenüberliegt. Die Umlenkwalze kann auf diese Weise so hoch wie möglich gelegt werden, so daß die Strecke von dem Schlauchspalt bis zur Umlenkwalze kurz ist.

Es empfiehlt sich, daß die Umlenkwalze angetrieben ist (Anspruch 3), um dadurch die Warenbahn durch den Schlauchspalt hindurchziehen und gleichzeitig eine Längszugspannung ausüben zu können, die dem ebenfalls auftretenden Längsschrumpf der Warenbahn entgegenwirkt.

Eine wichtige Ausgestaltung der Erfindung ist Gegenstand des Anspruchs 4.

Auf diese Weise kann nämlich praktisch unmittelbar von der Beladung der Warenbahn mit der Behandlungsflüssigkeit, insbesondere einer Mercerisierlauge, in eine Behandlungsstrecke mit gebundener Warenbahnführung übergegangen werden. Es kann eine relativ hohe Menge an Behandlungsflüssigkeit aufgetragen werden, die unter Vermeidung einer nennenswerten freien Warenbahnstrecke sogleich in die gebundene Warenbahnführung übergeht und dort verweilen kann.

Als anschließende Behandlungsstrecke kommt eine Anordnung von Unterwalzen und Oberwalzen gemäß Anspruch 5 in Betracht, die von Mercerisiermaschinen her geläufig ist.

Ein im Zusammenwirken mit dem hohen Auftrag an Behandlungsflüssigkeit und dem praktisch unmittelbaren Übergang in die gebundene Warenführung bedeutsames Merkmal ist Gegenstand des Anspruchs 6. Durch die Anhebbarkeit der Oberwalzen in der üblichen Mercerisierwalzenfolge kann nämlich das Abquetschen an dem Übergang von einer Umlenkwalze zur nächsten vermieden und die Einwirkung des hohen Auftrags an Behandlungsflüssigkeit über zumindest einen Teil der anschließenden Behandlungsstrecke in gebundener Warenbahnführung aufrechterhalten werden. Das, was mit der Auftragsvorrichtung und der Anordnung der Umlenkwalze erreicht ist, nämlich die hohe Beladung und der praktisch unmittelbare Übergang in die gebundene Warenbahnführung, wird so erst richtig zur Geltung gebracht, indem die relativ große Menge an Behandlungsflüssigkeit auf der Bahn Gelegenheit bekommt, auf einer längeren Verweilstrecke einzuwirken.

Die Lagerungen der Oberwalzen können gemäß Anspruch 7 eine freie Selbsteinstellung der Oberwalzen gegenüber den jeweils benachbarten Unterwalzen zulassen. Die Oberwalzen sind also nicht starr, sondern "lose" gelagert, d.h. mehr geführt, und können sich ihre optimale Anlageposition selbst suchen.

Es kann vorteilhaft sein, wenn gemäß Anspruch 8 mindestens eine weitere der der Umlenkwalzen folgenden Unterwalzen angetrieben ist, um nicht nur eine gebundene Warenbahnführung zur Vermeidung des Querschrumpfs, sondern auch eine gewisse Längsdehnung der Warenbahn an zumindest einigen Stellen herbeiführen zu können. Voraussetzung dafür ist natürlich, daß sich die betreffende angetriebene Unterwalze und die nachfolgende Oberwalze nicht unter Bildung eines Walzspalts berühren.

In der Zeichnung ist ein Ausführungsbeispiel der Erfindung schematisch dargestellt.
Fig. 1 zeigt eine Seitenansicht der Auftragsvorrichtung;
Fig. 2 zeigt eine Ansicht nach der Linie II-II in Fig. 1, teilweise im Schnitt;
Fig. 3 zeigt eine Seitenansicht der Auftragsvorrichtung mit einer nachgeschalteten Behandlungsstrecke.

Bei der als Ganzes mit 100 bezeichneten Auftragsvorrichtung nach Fig. 1 wird eine textile Warenbahn 1 aus Baumwollmaterial über eine Ausbreitwalze 2 und eine obere Umlenkwalze 3 geführt, um von dort in einem vertikal nach unten verlaufenden Abschnitt 1' durch einen Trog 4 mit Behandlungsflüssigkeit 5 hindurchgeführt zu werden. Der Trog 4 erstreckt sich mindestens über die Breite der Warenbahn 1 und besitzt eine gemäß Fig. 1 linke ebene Seitenfläche 4' und eine ebensolche rechte Seitenfläche 4", die einander nach unten unter Bildung eines keilförmigen Querschnitts in einer zur Warenbahn 1 senkrechten Vertikalebene annähern. Die Seitenflächen 4',4" sind zu dem eine Vertikalebene bildenden Warenbahnabschnitt 1' symmetrisch angeordnet, so daß die Warenbahn 1 beim Durchlaufen des Troges 4 beidseitig mit Behandlungsflüssigkeit beladen wird.

Die linke Seitenfläche 4' ist durch einen Träger 6 gebildet, der seinerseits auf einem Tragbalken 7 in Gestalt eines Hohlprofilträgers quadratischen Querschnitts abgestützt ist. Der Träger 6 weist in einer zur Warenbahn 1 senkrechten Vertikalebene die aus Fig. 1 ersichtliche Querschnittsgestalt auf. In einer gemäß Fig. 1 nach rechts, d.h. gegen die Warenbahn 1 hin offenen Ausnehmung 8 ist ein aufblasbarer, sich horizontal über die Breite der Warenbahn 1 erstreckender Schlauch 9 angeordnet, der über einen äußeren Anschluß 10 mit Druckluft eines steuerbaren Drucks füllbar ist und sich unter dem Druck etwas aus der Ausnehmung 8 gemäß Fig. 1 nach rechts hinauswölbt.

Die dem Schlauch 9 gegenüberliegende Seitenfläche 4" des Trogs 4 ist durch die Wandung eines kastenförmigen Gegenträgers 11 gebildet, der sich ebenfalls über die Breite der Warenbahn erstreckt und zumindest in dem dem Schlauch 9 gegenüberliegenden Bereich 4"' aus poliertem korrosionsfesten Stahl besteht, der gute Gleiteigenschaften für die Warenbahn 1 aufweist und eine glatte geschlossene Gleitfläche für die Warenbahn 1 bildet. Zwischen dem Schlauch 9 und dem Bereich 4"' ist der Schlauchspalt 12 gebildet, durch die Warenbahn 1 hindurchläuft.

An dem starren und glatten unteren Bereich 4"' der Seitenwandung 4" ist das Vorbeigleiten der Warenbahn 1 auf dieser Seite des Schlauchspalts 12 unproblematisch. Um das Abgleiten an dem flexiblen Schlauch 9 zu verbessern, ist eine Folie 18 aus dünnem korrosionsfestem Blech vorgesehen, die sich über die Breite der Warenbahn erstreckt und mittels der Schraube 15 zwischen dem oberen Bereich der Seitenwandung 4' und dem dortigen Leitblech festgeklemmt ist. Die Gleitfolie 18 erstreckt sich über die Seitenwandung 4' nach unten vor dem Schlauch 9 durch den Schlauchspalt 12 hindurch, um unterhalb des Schlauchspalts 12 in einer freien Schlaufe durchzuhängen und dort an einem Halter 19 festgelegt zu sein.

Der Schlauchspalt 12 begrenzt den Trog 4 nach unten. An den beiden Enden des Troges 4 findet eine Begrenzung durch Endplatten 13 statt, die in der angedeuteten Weise mittels Schrauben 14 an den Stirnseiten des Gegenträgers dicht befestigt sind und Querwände bilden, die bis zu der gegenüberliegenden Seitenfläche 4' des Trägers 6 reichen, der über die jeweilige Stirnseite des Gegenträgers 11 hinausreicht. Dies gilt auch für die Gleitfolie 18, die auf der Seitenfläche 4' anliegt und von der Stirnseite 13' der jeweiligen Endplatte 13, in der eine Dichtung angeordnet sein kann, dichtend angedrückt wird (Fig. 2).

Der aufblasbare Schlauch 9 drückt die Warenbahn 1 gegen den unteren Bereich 4"' der Seitenfläche 4". Beim Durchlaufen des Schlauchspalts 12 wird die Warenbahn 1 beidseitig auf einen durch den Druck in dem Schlauch 9 bestimmten, relativ hoch gelegenen Feuchtegehalt abgestreift, der 100 bis 200 % des Flächengewichts der trockenen Ware betragen kann.

Der Trog 4 enthält nur eine geringe Menge an Behandlungsflüssigkeit, die fortlaufend erneuert wird. Hierzu sind an den oberen Enden der Seitenflächen 4',4" mittels Schrauben 15 abgewinkelte Leitbleche 16 befestigt, die gegen den Trog 4 hin geneigte Ablaufflächen 16' bilden, auf deren oberen Rand aus Zuführrohren 17 die Behandlungsflüssigkeit aufgetragen wird, die sich beim Abströmen über die Ablaufflächen 16' zu einem Film vergleichmäßigt, der laminar an den Seitenflächen 4',4" entlang in den Trog 4 abströmt.

Die Warenbahn 1 setzt, nachdem sie den Trog 4 und den Schlauchspalt 12 passiert hat, ihren Weg unterhalb des Schlauchspalts 12 vertikal nach unten in einem Abschnitt 1" fort, der bis zur Auflaufstelle 1''' auf dem Umfang einer unter dem Gegenträger 11 angeordneten Umlenkwalze 20 reicht. Die Warenbahn 1 umschlingt sodann die Umlenkwalze 20 in deren unterem Bereich und befindet sich auf ihr in sogenannter gebundener Führung, d.h. sie wird durch die Reibung der Anlage darauf festgehalten und kann nicht frei schrumpfen. Der Abschnitt 1" ist ein nicht vermeidbarer freier Warenbahnabschnitt, der so kurz wie möglich ausgelegt werden soll.

Um dies zu ermöglichen, ist die Unterseite 21 des Gegenträgers 11 entsprechend dem Umfang der Umlenkwalze 20 konkav ausgebildet und dicht über diesem Umfang angeordnet. Dadurch kann die Umlenkwalze 20 höher gesetzt werden, um die Auflaufstelle 1"' dem Schlauchspalt 12 möglichst anzunähern. Der Gegenträger 11 bildet in seinem Querschnitt eine Spitze 22, die in den Zwickel zwischen dem Abschnitt 1" der Warenbahn und dem Umfang der Umlenkwalze 20 hinunterreicht und dort am unteren Ende der Seitenwandung 4" den Bereich 4"' der gleitenden Anlage der Warenbahn 1 aufweist und den Schlauchspalt 12 bildet. Auf diese Weise wird der Abschnitt 1" der Warenbahn 1 so kurz, wie es bei einer Konstruktion mit aus feststehenden Seitenflächen 4',4" gebildetem Trog 4 möglich ist.

In Fig. 3 ist das Zusammenwirken der Auftragsvorrichtung 100 mit einer nachgeschalteten Behandlungsstrecke 200 mit gebundener Warenbahnführung dargestellt. Die Behandlungsstrecke 200 besteht aus einer Folge von Umlenkwalzen. Diese umfassen in einer horizontalen Ebene angeordnete einander parallele Unterwalzen 20,30,40, von denen die Unterwalze 20 durch die Umlenkwalze 20 der Fig. 1 und 2 gebildet ist und in dem Ausführungsbeispiel die Unterwalzen 20 und 40 angetrieben sind. Die Unterwalzen 20,30,40 haben gleichen Durchmesser und belassen gleiche Abstände voneinander, die den Durchmesser untertreffen. In den Lücken zwischen den Unterwalzen 20,30 bzw. 30,40 sind nicht angetriebene Oberwalzen 25,35 von ebenfalls diesem Durchmesser vorgesehen. Die Warenbahn ist mäanderförmig über die Folge der Umlenkwalzen 20,25,30,35,40,... geführt und erfährt in der Behandlungsstrecke 200 keine freie Warenbahnstrecke. Die Oberwalzen 25,35 können an den Stellen 26,36,46,56 auf den Unterwalzen 20,30,40 aufliegen, wobei sie "lose" gelagert sind, d.h. ihre Auflageposition selbst suchen können. Die Stellen 26,36,46,56 bilden hierbei Walzspalte, an denen die Warenbahn 1 eine Linienkraft erfährt. Dies kann in gewissen Fällen unerwünscht sein, zum Beispiel wenn die in der Auftragsvorrichtung 100 aufgebrachte relativ große Menge an Behandlungsflüssigkeit nicht sogleich wieder abgequetscht werden soll.

Zu diesem Zweck sind die Zapfen 27,37 der Oberwalzen 25,35 in Winkelstücken 24,34 gelagert, die im Sinne der Pfeile 23 anhebbar bzw. absenkbar sind. Die Anhebung kann so weit erfolgen, daß die Oberwalzen 25,35 an den Stellen 26,36 bzw. 46,56 soeben von den Unterwalzen abgehoben werden, so daß die gebundene Warenbahnführung praktisch nicht aufgegeben ist, dennoch aber kein Walzspalt mit einer abquetschenden Linienkraft gegeben ist. Im abgesenkten Zustand haben die durch die Winkel 24 symbolisierten losen Lagerungen nur eine Führungsfunktion und liegen die Oberwalzen 25,35 tatsächlich unter Bildung einer Linienkraft auf den Unterwalzen 20,30 bzw. 30,40 auf.

Bei abgehobenen Oberwalzen 25,35 kann die Warenbahn mit hoher Beladung praktisch unmittelbar in die gebundene Warenbahnführung übergehen und mit der Beladung abquetschfrei in der Behandlungsstrecke 200 verweilen.

## Patentansprüche

1. Vorrichtung (100) zum gleichzeitigen beidseitigen Auftragen einer Behandlungsflüssigkeit (5) auf eine Warenbahn, insbesondere eine textile Warenbahn (1),
mit einem sich über die Breite der Warenbahn (1) erstreckenden Trog (4), der in einer zur Warenbahn (1) senkrechten Vertikalebene einen keilförmig nach unten sich verjüngenden Querschnitt aufweist und dessen den Keil bildende feststehende Seitenflächen (4',4") an den Enden außerhalb der Warenbahnbreite durch Querwände flüssigkeitsdicht verbunden sind,
mit einem im Bereich der Keilspitze in einer offenen Ausnehmung (8) einer Seitenwand (4') angeordneten, gegen die gegenüberliegende, an einem Gegenträger (11) ausgebildete Seitenwand (4") aufblasbaren horizontalen Schlauch (9),
mit einer Einrichtung (16,17) zur Zufuhr von Behandlungsflüssigkeit (5) in den Trog (4),
mit einer Warenbahnführungseinrichtung (3,20), mittels derer die Warenbahn (1) vertikal von oben nach unten durch den Trog (4) und den Spalt (12) zwischen dem Schlauch (9) und der gegenüberliegenden Seitenfläche (4") des Troges (4) hindurchführbar ist, wobei die Warenbahn (1) zwischen dem Schlauch (9) und der gegenüberliegenden Seitenfläche (4") des Troges (4) eingespannt und der Trog (4) nach unten abgedichtet werden und die Warenbahn (1) auf eine je nach dem Aufblasdruck des Schlauches (9) wählbare Beladung mit der Behandlungsflüssigkeit (5) abgestreift wird,
und mit einer unter dem Gegenträger (11) angeordneten Umlenkwalze (20), die von der vertikal aus dem Schlauchspalt (12) nach unten heraus geführten Warenbahn (1;1") seitlich tangiert wird,
**dadurch gekennzeichnet,**
daß der Anlagebereich (4"') der Warenbahn (1) an einem geschlossenen glatten Wandungsteil am unteren Ende der gegenüberliegenden Seitenfläche (4") ausgebildet ist
und daß der Gegenträger (11) an seiner Unterseite (21) so ausgebildet ist, daß er mit dem Anlagebereich (4") von oben in den Zwickel zwischen der vertikal verlaufenden Warenbahn (1,1") hineinreicht, so daß die freie Warenbahnstrecke (1") von dem Schlauchspalt (12) bis zur Auflaufstelle (1"') der Warenbahn (1) auf dem Umfang der Umlenkwalze (20) minimal kurz ist.

2. Vorrichtung nach Anspruch 1, **dadurch gekennzeichnet,** daß der Gegenträger (11) als Kastenträger ausgebildet ist und eine konkave Unterseite (21) hat, die dicht oberhalb des Umfangs der Umlenkwalze (20) angeordnet ist.

3. Vorrichtung nach Anspruch 1 oder 2, **dadurch gekennzeichnet,** daß die Umlenkwalze (20) angetrieben ist.

4. Vorrichtung nach einem der Ansprüche 1 bis 3, **dadurch gekennzeichnet,** daß die Umlenkwalze die erste Walze einer anschließenden Behandlungsstrecke (200) mit gebundener Warenbahnführung ist.

5. Vorrichtung nach Anspruch 4, **dadurch gekennzeichnet,** daß die Behandlungsstrecke (200) Unterwalzen (20,30,40) und dazu auf Lücke angeordnete Oberwalzen (25,35) umfaßt und die Warenbahn (1) derart mäanderförmig unten um die Unterwalzen (20,30,40) und oben um die Oberwalzen (25,35) herumgeführt ist, daß am Übergang zwischen den Walzen keine freien Warenbahnstrecken auftreten.

6. Vorrichtung nach Anspruch 5, **dadurch gekennzeichnet,** daß die Lagerungen (24,34) der Oberwalzen (25,35) derart anhebbar sind, daß die betreffende Oberwalze (25,35) von beiden benachbarten Unterwalzen (20,30 bzw. 30,40) abgehoben sind.

7. Vorrichtung nach Anspruch 5 oder 6, **dadurch gekennzeichnet,** daß die Lagerungen (24,34) der Oberwalzen (25,35) eine freie Selbsteinstellung der Oberwalzen (25,35) gegenüber den jeweils benachbarten Unterwalzen (20,30 bzw. 30,40) zulassen.

8. Vorrichtung nach einem der Ansprüche 4 bis 7, **dadurch gekennzeichnet,** daß mindestens eine weitere der der Umlenkwalze (20) folgenden Unterwalzen (30,40) angetrieben ist.

## Claims

1. Apparatus (100) for simultaneously applying a treatment liquid (5) to both sides of a web of material, more particularly a textile web (1),
with a trough (4) which extends over the width of the web (1) and which, in a vertical plane perpendicular to the web (1), has a cross-section which tapers downwards wedge-fashion and the stationary side surfaces (4', 4") of which, which form the wedge, are connected at the ends outside the web width by partitions so as to be liquid-tight,
with a horizontal tube (9) which, in the region of the tip of the cone, is disposed in an open recess (8) in a side wall (4') and is inflatable against the opposite side wall (4") formed on a co-acting support (11),
with a device (16, 17) for supplying treatment liquid (5) to the trough (4),
with a web guide device (3, 20), by means of which the web (1) can be fed vertically downwards through the trough (4) and the gap (12) between the tube (9) and the opposite side surface (4") of the trough (4), the web (1) being clamped between the tube (9) and the opposite side surface (4") of the trough (4) and the trough (4) being sealed at the bottom and the web (1) being wiped off to a charge of treatment liquid (5) which can be selected in accordance with the inflation pressure of the tube (9),
and with a deflecting roller (20) which is disposed beneath the co-acting support (11) and which is touched laterally by the web (1; 1") guided out downwardly in the vertical direction from the tube gap (12),
**characterised in that**
the contact zone (4"') of the web (1) is formed on a closed smooth wall part at the bottom end of the opposite side surface (4"),
and in that the co-acting support (11) is so constructed at its underside (21) that it extends with the contact zone (4") from above into the gusset between the vertically extending web (1, 1") so that the free web section (1") from the tube gap (12) to the place (1"') where the web (1) runs on the periphery of the deflecting roller (20) is as short as possible.

2. Apparatus according to claim 1, **characterised in that** the co-acting support (11) is in the form of a box girder and has a concave underside (21) which is disposed closely above the periphery of the deflecting roller (20).

3. Apparatus according to claim 1 or 2, **characterised in that** the deflecting roller (20) is driven.

4. Apparatus according to any one of claims 1 to 3, **characterised in that** the deflecting roller is the first roller of an adjoining treatment section (200) with fixed web guidance.

5. Apparatus according to claim 4, **characterised in that** the treatment section (200) comprises bottom rollers (20, 30, 40) and, in staggered relationship thereto, top rollers (25, 35), and the web (1) is guided meander-fashion around the bottom rollers (20, 30, 40) at the bottom and around the top rollers (25, 35) at the top in such manner that there are no free web sections occurring at the transition between the rollers.

6. Apparatus according to claim 5, **characterised in that** the bearings (24, 34) of the top rollers (25, 35) can be so lifted that the associated top roller (25, 35) is lifted off the two adjacent bottom rollers (20, 30; 30, 40).

7. Apparatus according to claim 5 or 6, **characterised in that** the bearings (24, 34) of the top rollers (25, 35) allow free automatic adjustment of the top rollers (25, 35) relative to the respectively adjacent bottom rollers (20, 30; 30, 40).

8. Apparatus according to any one of claims 4 to 7, **characterised in that** at least one other of the bottom rollers (30, 40) following the deflecting roller (20) is driven.

## Revendications

1. Dispositif (100) pour appliquer un liquide de traitement (5), simultanément sur les deux faces d'une bande de produit, notamment d'une bande de produit textile (1), comprenant :
- une auge (4) s'étendant sur toute la largeur de la bande de produit (1), ayant une section en forme de coin, diminuant vers le bas, perpendiculairement à la bande de produit (1), et dont les surfaces latérales (4', 4") fixes, qui forment le coin, sont reliées aux extrémités, à l'extérieur de la largeur de la bande de produit, de manière étanche, par des cloisons,
- un tuyau (9), horizontal, gonflable, logé au niveau du sommet du coin, dans une cavité ouverte (8) d'une paroi latérale (4'), en regard de la paroi latérale (4"), opposée, dans un support (11),
- une installation (16, 17) pour alimenter l'auge (4) en liquide de traitement (5),
- une installation de guidage (3, 20) pour la bande de produit, qui fait passer la bande de produit (1) verticalement en descendant sous l'auge (4) et l'intervalle (12) entre le tuyau (9) et la surface latérale (4") opposée de l'auge (4), la bande de produit (1) étant serrée entre le tuyau (9) et la surface latérale opposée (4") de l'auge (4), l'auge (4) étant rendue étanche en bas et le liquide de traitement (5) étant raclé avec une charge choisie suivant la pression de gonflage du tuyau (9),
ainsi qu'un cylindre de renvoi (20) sous le support opposé (11), ce cylindre étant tangent latéralement à la bande de produit (1, 1"), et sortant verticalement, par en dessous de l'intervalle de tuyau (12),
caractérisé en ce que
la zone de dépôt (4"') de la bande de produit (1) est réalisée sur une partie de paroi lisse, fermée, à l'extrémité inférieure de la surface latérale opposée (4"), et le support opposé (11) a un côté inférieur (21) réalisé pour arriver d'en haut avec la zone de dépôt (4"), dans l'intervalle entre la bande de produit (1, 1") circulant verticalement, pour que le chemin libre (1") de la bande de produit soit raccourci au minimum, depuis l'intervalle de tuyau (12) jusqu'au point d'application (1"') de la bande de produit (1) sur la périphérie du cylindre de renvoi (20).

2. Dispositif selon la revendication 1,
caractérisé en ce que
le support opposé (11) est en forme de support en caisson avec un côté inférieur (21) concave directement au-dessus de la périphérie du cylindre de renvoi (20).

3. Dispositif selon l'une des revendications 1 ou 2,
caractérisé en ce que
le cylindre de renvoi (20) est entraîné.

4. Dispositif selon l'une des revendications 1 ou 2,
caractérisé en ce que
le cylindre de renvoi est le premier cylindre avec un chemin de traitement adjacent (200) et un guidage lié de la bande de produit.

5. Dispositif selon la revendication 4,
caractérisé en ce que
le chemin de traitement (200) comprend des cylindres inférieurs (20, 30, 40) et des cylindres supérieurs (25, 35) prévus dans l'intervalle des cylindres inférieurs, et la bande de produit (1) les enveloppe, selon un tracé en méandres, en passant sous les cylindres inférieurs (20, 30, 40) et au-dessus des cylindres supérieurs (25, 35) pour qu'à la transition entre les cylindres on ne rencontre pas de chemin de bande de produit libre.

6. Dispositif selon la revendication 5,
caractérisé en ce que
les paliers (24, 34) des cylindres supérieurs (25, 35) sont entraînés pour que les cylindres supérieurs concernés (25, 35) soient soulevés par les deux cylindres inférieurs voisins (20, 30 ou 30, 40).

7. Dispositif selon les revendications 5 et 6,
caractérisé en ce que
les paliers (24, 34) des cylindres supérieurs (25, 35) autorisent un réglage automatique libre des cylindres supérieurs (25, 35) par rapport aux cylindres inférieurs respectivement voisins (20, 30, 30, 40).

8. Dispositif selon l'une des revendications 4 à 7,
caractérisé en ce qu'
au moins un autre cylindre inférieur (30, 40), est entraîné à la suite du cylindre de renvoi (20).
